# EUROPÄISCHE PATENTANMELDUNG

(11) **EP 4 595 846 A1**
(43) Veröffentlichungstag der Anmeldung: **06.08.2025**
(21) Anmeldenummer: 25154736.0
(22) Anmeldetag: 29.01.2025
(51) Int. Cl.: A47K 10/42, A47K 10/32

(54) **HANDTUCHSPENDER, VERFAHREN ZUR ANPASSUNG EINES HANDTUCHSPENDERS UND VERWENDUNG EINES RIPPENSYSTEMS**

(30) Priorität: 30.01.2024 DE 102024102596
(71) Anmelder: Metsä Tissue Oyj, 02100 Espoo (FI)
(72) Erfinder: Atmopawiro, Naomi, 5617 BC Eindhoven (NL); van der Zaan, Dennis, 5617 BC Eindhoven (NL)
(74) Vertreter: Geskes, Christoph

(57) **Zusammenfassung**

Es wird ein Handtuchspender zur Aufnahme und Ausgabe von Handtüchern, bevorzugt Papierhandtüchern, vorgeschlagen. Der Handtuchspender umfasst ein Gehäuse und ein Rippensystem, wobei das Rippensystem in dem Gehäuse angeordnet ist. Das Rippensystem weist zumindest eine Rippenaufnahme und zumindest eine Stützrippe auf, wobei die Stützrippe in horizontaler Richtung verschiebbar an der Rippenaufnahme befestigbar ist.

## Beschreibung

Die Erfindung betrifft einen Handtuchspender zur Aufnahme und Ausgabe von Handtüchern, ein Verfahren zur Anpassung eines Handtuchspenders und eine Verwendung eines Rippensystems.

Handtuchspender, beispielsweise für Papierhandtücher, sind aus dem Stand der Technik allgemein bekannt. EP 1 935 306 B1 offenbart einen Papierhandtuchspender für gefaltete Papierhandtücher mit einem vertikalen Gehäuse, das Platz für einen Stapel von Handtuchblättern bietet. An den Seitenwänden des Gehäuses sind Leitrippen angeordnet, die den Handtuchstapel stützen. Diese Leitrippen verlaufen parallel zueinander und erstrecken sich zur Rückwand des Gehäuses hin.

Nachteil an den aus dem Stand der Technik bekannten Handtuchspendern ist, dass eine Ausgabe der Handtücher insbesondere bei hohen Stapeln nicht richtig funktioniert. Entweder der Stapel hat ein zu großes Gewicht, so dass die Handtücher nicht entnommen werden können, oder der Stapel klemmt in Gehäuse, so dass die Handtücher durch die Ausgabeöffnung nicht erreicht werden können. Zudem sind die aus dem Stand der Technik bekannten Handtuchspender auf genau einen Typ Handtücher ausgelegt. Ein Wechsel des Produkts während der Lebenszeit des Handtuchspenders ist nicht möglich.

Aufgabe der Erfindung ist es daher einen verbesserten Handtuchspender, ein verbessertes Verfahren und eine verbesserte Verwendung zur Verfügung zu stellen, die insbesondere die aus dem Stand der Technik bekannten Nachteile überkommt. Insbesondere ist es Aufgabe der Erfindung einen verbesserten Handtuchspender, ein verbessertes Verfahren und eine verbesserte Verwendung zur Verfügung zu stellen, die die Aufnahme und zuverlässige Ausgabe eines hohen Stapels von Handtüchern ermöglicht. Insbesondere ist es Aufgabe der Erfindung einen verbesserten Handtuchspender, ein verbessertes Verfahren und eine verbesserte Verwendung zur Verfügung zu stellen, die eine Anpassung an unterschiedliche Tuchtypen zulässt.

Die Aufgabe wird erfindungsgemäß gelöst mittels eines Handtuchspenders zur Aufnahme und Ausgabe von Handtüchern, umfassend ein Gehäuse und ein Rippensystem, wobei das Rippensystem in dem Gehäuse angeordnet ist, wobei das Rippensystem zumindest eine Rippenaufnahme und zumindest eine Stützrippe aufweist, wobei die Stützrippe in horizontaler Richtung verschiebbar an der Rippenaufnahme befestigbar ist.

Weiterhin wird die Aufgabe erfindungsgemäß gelöst mittels eines Verfahrens zur Anpassung eines Handtuchspenders an eine Weite eines Stapels von Handtüchern umfassend die Schritte:
- Bereitstellen eines Rippensystems mit zumindest einer Rippenaufnahme und zumindest einer Stützrippe,
- Verschieben der zumindest einen Stützrippe, so dass diese zumindest teilweise mit dem Stapel im Eingriff steht.

Weiterhin wird die Aufgabe erfindungsgemäß gelöst mittels einer Verwendung eines Rippensystems, wobei das Rippensystem in dem Gehäuse angeordnet ist, wobei das Rippensystem zumindest eine Rippenaufnahme und zumindest eine Stützrippe aufweist, wobei die Stützrippe in horizontaler Richtung verschiebbar an der Rippenaufnahme befestigbar ist, zur Anpassung eines Handtuchspenders an eine Weite eines Stapels von Handtüchern.

Es wird ein Handtuchspender zur Aufnahme und Ausgabe von Handtüchern, bevorzugt Papierhandtüchern, vorgeschlagen. Der Handtuchspender umfasst ein Gehäuse und ein Rippensystem, wobei das Rippensystem in dem Gehäuse angeordnet ist. Das Rippensystem weist zumindest eine Rippenaufnahme und zumindest eine Stützrippe auf, wobei die Stützrippe in horizontaler Richtung verschiebbar an der Rippenaufnahme befestigbar ist.

Vorteilhaft können während der Lebensdauer des Handtuchspenders eine Reihe unterschiedlicher Tücher in diesem aufgenommen und ausgegeben werden. Hierfür kann die zumindest eine Stützrippe horizontal verschoben und bevorzugt in unterschiedlichen Positionen arretiert werden. In einer Ausgestaltung ist die zumindest eine Stützrippe federbelastet.

Der Handtuchspender kann Tücher, insbesondere Papiertücher, in einer organisierten und hygienischen Weise bereitstellen. Um zu gewährleisten, dass die Tücher einzeln und ohne Verheddern entnommen werden können, werden sie gefaltet. Eine gängige Faltung für solche Papiertücher ist die Zickzack-Faltung, bei der das Tuch so gefaltet wird, dass die Enden zumindest teilweise überlappen. Das ermöglicht eine sequentielle Entnahme der Handtücher. Zieht man beispielsweise ein Handtuch heraus, so wird das nächste Handtuch teilweise mit herausgezogen und steht für die nächste Benutzung bereit. Aber auch andere Stapel mit Handtüchern, die anders gefaltet sind, können von dem Handtuchspender aufgenommen und ausgegeben werden. So ist in einer Ausgestaltung vorgesehen, dass der Handtuchspender für Stapel von Handtüchern mit einer Z-Faltung geeignet ist. Bei dieser Art der Faltung wird ein Tuch so in das nächste eingefaltet, dass beim Herausziehen eines Handtuchs automatisch das nächste Tuch teilweise herausgezogen wird. Dies sorgt für eine konstante und einfache Entnahme. In einer Ausgestaltung ist vorgesehen, dass der Handtuchspender für Handtücher mit einer V-Faltung vorgesehen ist. Bei dieser Faltung wird das Handtuch einmal in der Mitte so gefaltet, dass es die Form eines "V" annimmt. Wenn die Tücher übereinander gestapelt werden, entsteht eine V-förmige Faltung, wodurch das untere Ende des oberen Handtuchs leicht zugänglich ist. Die V-Faltung unterscheidet sich von der Z-Faltung darin, dass die Handtücher nicht ineinander verhakt sind. Das bedeutet, dass, wenn man ein Handtuch herauszieht, das nächste Handtuch nicht automatisch ein Stück nachgezogen wird. Trotzdem ermöglicht die offene V-Form eine einfache Entnahme des nächsten Handtuchs. V-Fold-Handtücher werden bevorzugt in öffentlichen Einrichtungen verwendet, da sie eine einfache und hygienische Methode zur Handtuchausgabe bieten. In einer weiteren Ausführungsform kann der Handtuchspender Handtücher mit C-Faltung aufnehmen. Hierbei wird jedes Tuch in der Mitte gefaltet, sodass es die Form eines "C" annimmt. Dadurch liegen die Tücher flach übereinander im Spender und können manuell einzeln entnommen werden. In einer weiteren Ausführungsform kann der Handtuchspender Stapel von Handtüchern mit M-Faltung oder Multifold-Tücher aufnehmen und ausgeben. Bei dieser Faltung werden die Tücher mehrfach so gefaltet, dass sie kompakt sind und beim Entnehmen leicht auseinandergezogen werden können. Bevorzugt kann der Handtuchspender eine oder mehrere unterschiedliche Stapel mit unterschiedlichen Faltungen aufnehmen und ausgeben.

Nachdem die Tücher entsprechend gefaltet sind, werden sie in einem Stapel im Handtuchspender platziert. Der Stapel wird bevorzugt von der Schwerkraft nach unten gedrückt, so dass immer ein Handtuch zur Entnahme bereitsteht. Der Stapel im Inneren des Spenders ist so konzipiert, dass er stetig abnimmt, sobald Tücher entnommen werden, wobei die nachfolgenden Tücher nachrutschen und so stets für die Benutzer verfügbar sind.

Bei sehr großen Stapeln, insbesondere bei Stapelhöhen von etwa 300 Blättern bis etwa 1000 Blättern, haben die Stapel ein sehr hohes Gewicht. Der Stapel drückt dann in Richtung einer Ausgabeöffnung auf einer unteren Seite des Gehäuses. Dies führt zu einem erhöhten Druck auf die untersten Blätter des Stapels, was wiederum zu Problemen bei der Entnahme führen kann. Durch das hohe Gewicht und den dadurch entstehenden Druck können die untersten Blätter komprimiert werden oder aneinander haften, was ihre individuelle Entnahme erschwert. Zudem kann die Reibung zwischen den Blättern und der inneren Oberfläche des Gehäuses erhöht werden, was das Risiko von Papierstaus oder ungleichmäßiger Ausgabe erhöht. Dies kann dazu führen, dass Benutzer mehr Kraft aufwenden müssen, um ein einzelnes Blatt zu entnehmen, wobei die Handtücher zerreißen können. Weiterhin könnten mehrere Blätter gleichzeitig herausgezogen werden. Der Druck kann sogar so groß sein, dass die Ausgabeöffnung blockiert wird. Der vorgeschlagen Handtuchspender weist daher Rippen auf, die das Gewicht der Handtücher vorteilhaft über die Höhe des Gehäuses zumindest teilweise aufnehmen, um eine gleichmäßige Ausgabe der Handtücher zu gewährleisten.

Das Gehäuse des Handtuchspenders umfasst in einer Ausführungsform eine Wartungsklappe. Insbesondere schließt die Wartungsklappe das Gehäuse frontseitig ab. Bevorzugt bildet die Wartungsklappe eine Front des Gehäuses. Bevorzugt öffnet sich die Wartungsklappe nach Oben. In einer Ausführungsform umfasst das Gehäuse zumindest ein Scharnier in einem oberen Abschnitt, das das Gehäuse mit der Wartungsklappe verbindet. In einer weiteren Ausführungsform ist vorgesehen, dass das Gehäuse zumindest ein Scharnier an einer Seite, insbesondere an einer Seitenwand aufweist. Bevorzugt ist die Wartungsklappe dann zu einer Seite schwenkbar. Mittels der Wartungsklappe ist das Gehäuse öffenbar. Bevorzugt kann bei geöffneter Wartungsklappe ein Stapel Handtücher in den Handtuchspender eingelegt werden.

In einer Ausführungsform kann der Handtuchspender etwa 150 bis etwa 1000, weiter bevorzugt etwa 300 bis etwa 1000 Handtücher aufnehmen und insbesondere nacheinander ausgeben.

Wird im Rahmen der Erfindung der Begriff "etwa" im Zusammenhang mit Werten oder Wertebereichen verwendet, so ist darunter ein Toleranzbereich zu verstehen, den der Fachmann auf diesem Gebiet für üblich erachtet, insbesondere ist ein Toleranzbereich von ±20 %, bevorzugt ±10 %, weiter bevorzugt ±5 % vorgesehen.

Soweit verschiedene Wertebereiche, beispielsweise bevorzugte und weiter bevorzugte Wertebereiche, in der vorliegenden Erfindung angegeben sind, sind die Untergrenzen und die Obergrenzen der verschiedenen Wertebereiche miteinander kombinierbar.

In einer Ausführungsform umfasst das Gehäuse zwei Seitenwände. In einer Ausführungsform umfasst das Gehäuse eine Rückwand. In einer Ausführungsform umfasst das Gehäuse einen Boden. Bevorzugt ist eine Ausgabeöffnung in dem Boden angeordnet. Die Ausgabeöffnung kann unterschiedliche geometrische Ausgestaltungen aufweisen, insbesondere ist die Ausgabeöffnung an Anforderungen an die Handtuchausgabe und das Design des Gehäuses angepasst. In einer Ausgestaltung ist die Ausgabeöffnung rechteckig. Dies ist vorteilhaft für breitere Handtücher und ermöglicht eine gleichmäßige und einfache Entnahme. Ein einer Ausgestaltung ist die Ausgabeöffnung oval, kreisförmig, dreieckig oder trapezförmig. In einer Ausgestaltung umfasst das Gehäuse eine schlitzförmige Ausgabeöffnung. Diese schmale und längliche Form ist vorteilhaft, um die Entnahme auf ein einzelnes Blatt zu beschränken und eine Überentnahme zu verhindern, indem sie die Ausgabe durch den begrenzten Schlitz kontrolliert.

Der Handtuchspender umfasst ein Rippensystem insbesondere zur Verteilung der Last der Handtücher eines Stapels. Das Rippensystem ist in dem Gehäuse angeordnet. Das Rippensystem umfasst zumindest eine Rippenaufnahme. Bevorzugt umfasst das Rippensystem etwa zwei, bevorzugt genau zwei, Rippenaufnahmen. In einer Ausführungsform ist die zumindest eine Rippenaufnahme an der Rückwand oder der Seitenwand des Gehäuses angeordnet. In einer Ausführungsform mit zwei Rippenaufnahmen sind diese jeweils gegenüberliegend im Gehäuse angeordnet und bevorzugt den Seitenwänden zugeordnet. Bevorzugt erstreckt sich die zumindest eine Rippenaufnahme senkrecht im Gehäuse des Handtuchspenders.

In einer Ausgestaltung ist vorgesehen, dass die Rippenaufnahme mittels einer Schnappverbindung mit der Rückwand oder der Seitenwand verbindbar ist. Bevorzugt kann ein Handtuchspender derart mit einem Rippensystem nachgerüstet werden. Vorteilhaft ist das Rippensystem derart leicht bei der Herstellung des Handtuchspenders montierbar. In einer weiteren Ausführungsform ist vorgesehen, dass die Rippenaufnahme mit der Rückwand oder mit der Seitenwand materialverbunden ausgestaltet ist.

In einer Ausführungsform umfasst das Rippensystem zumindest einen Knopf. Bevorzugt ist mittels des zumindest einen Knopfes die Stützrippe mit der Rippenaufnahme verbindbar. In einer Ausgestaltung ist vorgesehen, dass die zumindest eine Rippenaufnahme zumindest zwei Knöpfe umfasst, die die Stützrippe mit der Rippenaufnahme verbindet. Bevorzugt umfasst das Rippensystem, weiter bevorzugt die Rippenaufnahme zumindest etwa zwei Knöpfe, weiter bevorzugt etwa 2 bis etwa 10, weiter bevorzugt etwa 2 bis etwa 8, weiter bevorzugt etwa 4 bis etwa 6 Knöpfe, weiter bevorzugt genau 4 Knöpfe.

In einer Ausgestaltung ist vorgesehen, dass mittels des Knopfs die Stützrippe mit der Rippenaufnahme unverschiebbar fixierbar ist. Bevorzugt arretiert der Knopf die Stützrippe an der Rippenaufnahme. Vorteilhaft ermöglicht der zumindest eine Knopf eine einstellbare Positionierung und Fixierung der Stützrippe.

In einer Ausführungsform ist vorgesehen, dass der Knopf in eine Öffnungsposition und in eine Schließposition drehbar ist. Beispielsweise wird zum Entriegeln der Stützrippe der Knopf in einer Ausführungsform um etwa 90° bis etwa 180° gedreht. Die Stützrippe kann bevorzugt über die Rippenaufnahme horizontal nach innen und außen gleiten. Der drehbare Knopf sorgt bevorzugt dafür, dass die Stützrippe weiterhin an der Rippenaufnahme befestigt ist. Bevorzugt ist die Stützrippe durch den Knopf unverlierbar an der Rippenaufnahme gehalten.

In einer Ausführungsform umfasst die Stützrippe zumindest eine Knopfaufnahme. Sobald der Knopf und die Knopfaufnahme in der Stützrippe aufeinander ausgerichtet sind, kann der Knopf um etwa 90° bis etwa 180° zurückgedreht werden, um die Rippe zu verriegeln. Auf dem Rippenhalter befindet sich bevorzugt eine Geometrie, die den Knopf zumindest teilweise in die Stützrippe führt und dort einrastet.

Bevorzugt ist der Knopf an der Rippenaufnahme bevorzugt unverlierbar angeordnet. Bevorzugt weist die Rippenaufnahme und/oder der Knopf eine Geometrie, insbesondere eine schiefe Ebene, auf, mittels der der Knopf auf einer horizontalen Achse bewegt werden kann. Bevorzugt ist die horizontale Achse senkrecht zur Verschieberichtung der Stützrippe. Die Geometrie des Knopfes und/oder des Rippenhalters ermöglicht ein vorteilhaftes Rein- und Rausdrehen des Knopfes. Insbesondere kann der Knopf in die Knopfaufnahme eingedreht werden und wieder aus dieser heraus. In einer weiteren Ausgestaltung umfasst die Geometrie zum Rein- und Herausdrehen des Knopfes ein Gewinde. Insbesondere kann der Knopf mittels eines Gewindes in ein entsprechendes Gegengewinde der Rippenaufnahme rein- und rausgedreht werden. In einer weiteren Ausgestaltung ist vorgesehen, dass der Knopf durch eine Ausnehmung in der Rippenaufnahme hindurch ragt und auf der der Rückseite des Gehäuses zugewandten Seite einen radiale Vorkragung aufweist. Der Rippenhalter umfasst eine ringförmig um die Ausnehmung an der Rippenaufnahme angeordnete schiefe Ebene. Die radiale Vorkragung streicht beim Drehen des Knopfes über diese schiefe Ebene. Hierdurch kann der Knopf rein- und herausgedreht werden.

Der Handtuchspender umfasst zumindest eine Stützrippe. In einer Ausgestaltung umfasst der Handtuchspender zwei oder mehr Stützrippen. In einer Ausgestaltung ist vorgesehen, dass das Rippensystem zwei gegenüberliegende Stützrippen umfasst. Bevorzugt ist jeweils eine Stützrippe an einer Rippenaufnahme anordenbar. Bevorzugt ist jeweils eine Stützrippe an einer Rippenaufnahme angeordnet. In einer weiteren Ausgestaltung ist vorgesehen, dass eine Mehrzahl von Stützrippen, insbesondere übereinander, an einer Rippenaufnahme befestigt sind. Bevorzugt ist die Stützrippe von der Rückwand des Handtuchspenders beabstandet. Weiter bevorzugt ist die Stützrippe derart an dem Rippenhalter angeordnet, dass die Stützrippe von der Rückwand beabstandet ist. Bevorzugt ist ein Abstand von der Rückwand zur Stützrippe von etwa 5 mm bis etwa 60 mm, bevorzugt etwa 20 mm bis etwa 60 mm, weiter bevorzugt etwa 30 mm bis etwa 50 mm, weiter bevorzugt etwa 35 mm bis etwa 45 mm, weiter bevorzugt etwa 40,5 mm vorgesehen. Vorteilhaft ist der Abstand derart gewählt, um eine Reihe von Stapelabmessungen, insbesondere unterschiedliche Tiefen von Stapeln von Handtüchern zu berücksichtigen. Hierdurch wird vorteilhaft verhindert, dass der Stapel insbesondere beim Öffnen des Handtuchspenders nicht umkippt.

Wird im Rahmen der Erfindung der Begriff "etwa" im Zusammenhang mit Werten oder Wertebereichen verwendet, so ist darunter ein Toleranzbereich zu verstehen, den der Fachmann auf diesem Gebiet für üblich erachtet, insbesondere ist ein Toleranzbereich von ±20 %, bevorzugt ±10 %, weiter bevorzugt ±5 % vorgesehen.

Soweit verschiedene Wertebereiche, beispielsweise bevorzugte und weiter bevorzugte Wertebereiche, in der vorliegenden Erfindung angegeben sind, sind die Untergrenzen und die Obergrenzen der verschiedenen Wertebereiche miteinander kombinierbar.

Diese Position ist so festgelegt, dass die Rippe eine optimale Position an den Seiten des Gewebes hat, wo sie das Risiko des Umkippens des Gewebes verringert.

Bevorzugt erstreckt sich die zumindest eine Stützrippe, bevorzugt eine Längserstreckung der Stützrippe, senkrecht im Handtuchspender. Bevorzugt erstreckt sich die Stützrippe entlang der Rippenaufnahme. Die Stützrippe ist in einer Ausführungsform plattenförmig ausgestaltet. Insbesondere weist die Stützrippe eine vertikale und eine in Richtung der Seitenwände horizontale Erstreckung auf, die deutlich größer ist als eine horizontale Erstreckung in Richtung des Rippenhalters beziehungsweise in Richtung der Rückwand. In einer Ausgestaltung ist vorgesehen, dass die zumindest eine Stützrippe plattenförmig ausgestaltet ist, wobei diese jeweils eine im Wesentlichen ebene Frontseite, die einer Vorderseite des Gehäuses zugewandt ist, und eine im Wesentlichen ebene Rückseite, die einer Rückwand des Gehäuses zugewandt ist, umfasst. In einer Ausführungsform umfasst die Stützrippe eine im Wesentlichen ebene oder gerade Innenseite, die insbesondere dem Innenraum zugewandt ist. In einer Ausführungsform umfasst die Stützrippe eine im Wesentlichen ebene oder gerade Außenseite, die insbesondere einer Seitenwand zugeordnet ist, der das Stützrippensystem zugeordnet ist. Die plattenförmige Stützrippe ist bevorzugt im Handtuchspendergehäuse derart angeordnet, dass ihre Längserstreckung vertikal verläuft. Hierbei erstrecken sich bevorzugt die Vektoren der ebenen Seiten der Stützrippe in Richtung der Rückwand und der Vorderseite des Handtuchspendergehäuses.

Der Begriff "im Wesentlichen" gibt einen Toleranzbereich an, der für den Fachmann unter wirtschaftlichen und technischen Gesichtspunkten zu vertreten ist, so dass das entsprechende Merkmal noch als solches zu erkennen oder verwirklicht ist.

In einer Ausgestaltung ist vorgesehen, dass die Innenseite der zumindest einen Stützrippe zumindest teilweise wellenförmig ausgestaltet ist. In einer Ausführungsform ist zumindest ein Abschnitt der Innenseite wellenförmig ausgestaltet und bevorzugt zumindest ein Abschnitt glatt oder gerade ausgestaltet. Bevorzugt erstrecken sich die Wellenberge in Richtung des Innenraumes. Bevorzugt verläuft die Amplitude der Wellen horizontal. Die Wellen weisen bevorzugt eine vertikale Ausdehnung auf, was insbesondere bedeutet, dass eine Wellenlänge senkrecht ausgerichtet ist.

In einer Ausgestaltung ist vorgesehen, dass eine Amplitude von Wellen an einem oberen Ende der Stützrippe kleiner ist als eine Amplitude von Wellen am unteren Ende. In einer weiteren Aufsührungsform der Stützrippe ist vorgesehen, dass die Basisform durch eine sinusförmige Welle ausgebildet ist. In einer Ausführungsform ist vorgesehen, dass die Wellen mit einer Wellenlänge von etwa 40 mm bis etwa 70 mm, bevorzugt etwa 60 mm ausgebildet sind. In einer Ausführungsform ist vorgesehen, dass die Wellen mit einer einer Spitze-zu-Spitze-Amplitude von etwa 5 mm bis etwa 20 mm, bevorzugt 10 mm zumindest für die unteren etwa 4 bis etwa 10, bevorzugt etwa 8 Wellen ausgebildet ist. Nach diesen Wellen verringert sich in einer Ausführungsform die Spitze-zu-Spitze-Amplitude bevorzugt der verbleibenden Wellen, bevorzugt der verbleibenden etwa 1 bis etwa 5, weiter bevorzugt der verbleibenden 3 Wellen. Eine Ausrichtung wird bevorzugt für die inneren Wellenberge beibehalten, sodass beispielsweise die äußeren Wellenberge der oberen 3 Wellen im Vergleich zu den beispielhaften unteren 8 hervorstehenden Wellenbergen weniger hervorstehen. Die Wellenlänge variiert bevorzugt für die oberste Welle. Bevorzugt weist die obere Welle eine längere Wellenlänge als die unteren Wellen auf.

In einer Ausführungsform ist vorgesehen, dass der minimale Abstand zwischen zwei Wellenbergen kleiner ist als die Weite der Handtücher, die vom Handtuchspender aufnehmbar sind. Bevorzugt können die Stützrippen derart eingestellt werden, dass der minimale Abstand zwischen zwei Wellenbergen kleiner ist als die Weite der Handtücher, die vom Handtuchspender aufgenommen werden sollen. Die geschwungene Formgebung ermöglicht vorteilhaft einen alternierenden beziehungsweise über die Länge wiederkehrenden Eingriff der Rippen in den Stapel von Papierhandtüchern. Dieser Eingriff bietet vorteilhaft eine lokale Stützung der Papierhandtücher. Da sich dieser Effekt über die Höhe des Stapels wiederholt, wird der Druck der Handtücher vorteilhaft auf einen Boden, welcher mit der Entnahmeöffnung versehen ist, verringert. Vorteilhaft wird die Qualität der Handtuchausgabe verbessert.

Bevorzugt ändert sich die Eingriffstiefe der Wellenberge in den Stapel über eine vertikale Erstreckung der Stützrippe. Bevorzugt entspricht ein Abstand der Wellenminima etwa einer Breite eines in den Handtuchspender einlegbaren Stapels von Handtüchern. In einer Ausgestaltung ist vorgesehen, dass alle Wellenminima von Wellen im Wesentlichen eine vertikale Linie tangieren. Vorteilhaft an der Anordnung der Wellenminima ist, dass sie eine konstante Stützung über die gesamte Höhe der Stützrippe ermöglichen. Dies stellt sicher, dass die Papierhandtücher gleichmäßig gestützt werden, unabhängig davon, wie viele Handtücher sich im Spender befinden.

Die gleichmäßige Anordnung der Wellenminima entlang einer vertikalen Linie gewährleistet, dass der Eingriff der Stützrippe in den Stapel von Papierhandtüchern über die gesamte Höhe des Handtuchspenders konstant bleibt. Dies verhindert, dass sich Bereiche des Stapels ohne Stützung befinden, was zu einer ungleichmäßigen oder problematischen Entnahme von Handtüchern führen könnte.

Ein weiterer Vorteil dieser Anordnung der Wellenminima ist, dass die Stützrippe sich besser an verschiedene Mengen und Arten von Papierhandtüchern anpassen kann. Dies bedeutet, dass der Handtuchspender flexibler in Bezug auf die Art der verwendeten Handtücher ist und eine konsistente und zuverlässige Ausgabe gewährleistet, unabhängig von der spezifischen Handtuchart oder -dicke.

Die Stützrippen sind in horizontaler Richtung verschiebbar an der Rippenaufnahme befestigbar beziehungsweise befestigt. Wird der Knopf derart betätigt, dass dieser die Stützrippe nicht mehr arretiert, lässt sich die Stützrippe insbesondere derart verschieben, dass diese an eine Breite eines Stapels Handtücher anpassbar ist. Bevorzugt sind etwa 2 bis etwa 5, bevorzugt etwa 3 festgelegte Positionen der Stützrippe vorgesehen. Bevorzugt umfasst die Stützrippe eine Vielzahl von Knopfaufnahmen. Weiter bevorzugt umfasst die Stützrippe etwa 2 bis etwa 5, weiter bevorzugt etwa 3 bis etwa 4 Knopfaufnahmen. Vorteilhafterweise wird hiermit eine exakte Positionierung der Stützrippen für definierte Breiten von Stapeln von Handtüchern ermöglicht.

In einer Ausführungsform umfasst die Knopfaufnahme eine durchgängige Ausnehmung. In einer Ausführungsform umfasst die Knopfaufnahme ein Langloch . Insbesondere ermöglicht ein Langloch ein Verschieben der Stützrippe bei einem entriegelten Knopf, wobei der Knopf weiterhin in die Knopfaufnahme eingreift. In einer Ausgestaltung ist vorgesehen, dass die Stützrippe eine Anzahl von Knopfaufnahmen aufweist, die zumindest jeweils ein Langloch aufweisen.

Weiterhin ist in einer Ausführungsform vorgesehen, dass die Knopfaufnahme eine nicht durchgängige Vertiefung aufweist. In die nicht durchgängige Vertiefung kann der Knopf zumindest teilweise aufgenommen werden. Hierdurch wird vorteilhaft erreicht, dass der Knopf die Stützrippe an einer definierten Position verriegelt. In einer Ausgestaltung ist vorgesehen, dass die Knopfaufnahmen eine Vielzahl von Vertiefungen zur Arretierung des Knopfes umfasst. Bevorzugt entspricht ein Innendurchmesser der nicht duchgängigen Vertiefung etwa einem Außendurchmesser des Knopfes. Ist der Knopf in einer arretierten Position greift dieser in die nicht durchgängige Vertiefung ein und verhindert die Bewegung der Stützrippe insbesondere in horizontale Richtung. Bevorzugt umfasst eine Knopfaufnahme etwa 2 bis etwa 6, weiter bevorzugt etwa 3 nicht duchgängige Vertiefungen. Bevorzugt sind die Vertiefungen in Erstreckungsrichtung der Knopfaufnahme beziehungsweise des Langloches nebeneinander angeordnet.

In einer Ausführungsform umfasst der Knopf zumindest einen Kopf. Der Kopf ist beispielsweise zur manuellen Bedienung des Knopfes ausgestaltet und weist einen Radius auf, der in die Vertiefungen der Knopfaufnahmen einrasten kann. Bevorzugt weist der Kopf an seinem der Stützrippe zugewandten Ende einen Radius auf der etwa dem der Vertiefung entspricht oder kleiner ist. In einer Ausführungsform umfasst der Knopf einen Führungsabschnitt . Der Führungsabschnitt ist bevorzugt zur Führung im Langloch der Knopfaufnahmen ausgestaltet. Bevorzugt umfasst der Führungsabschnitt einen Durchmesser, der etwa dem vertikalen beziehungsweise dem kleinsten Durchmesser des Langloches der Knopfaufnahme entspricht. Der Knopf durchgreift bevorzugt die Stützrippe und den Rippenhalter und verbindeet diese beiden miteinander.

Beispielsweise können die Stützrippen mittels der Knöpfe derart zueinander arretiert werden, dass diese einen minimalen Abstand von etwa 199 mm, etwa 212 mm und etwa 232 mm aufweisen. Bevorzugt könnend derart unterschiedliche Stapel von Handtüchern mit einer Breite von etwa 203 mm, 224 mm und etwa 244 mm aufgenommen werden.

Beispielhafte Aufzählungen sind im Sinne der Erfindung als nicht abschließend anzusehen, sondern können im Rahmen des allgemeinen Fachwissens ergänzt werden.

Ein beispielahfter Handtuchspender umfasst ein Gehäuse, das eine Vorderseite und eine Rückwand aufweist. An seinem unteren Rand ist eine Ausgabeöffnung für die Entnahme von Handtüchern angeordnet. Eine Wartungsklappe ist beispielhaft an der Rückwand mit einem Scharnier befestigt, welches es ermöglicht, die Klappe nach oben zu schwenken und Zugang zum Innenraum des Spenders zu erhalten. In einer weiteren beispielhaften Ausgestaltung, ist die Wartungsklappe mittels Scharnieren an einer Seitenwand angeordnet, so dass diese horizontal verschwenkbar ist.

Im Inneren des Gehäuses ist beispielhaft ein Rippensystem angeordnet, das zwei Rippenaufnahmen umfasst, die dazu dienen, Stützrippen aufzunehmen. Jede dieser Stützrippen ist mittels beispielsweise vier Knöpfen an ihrer jeweiligen Rippenaufnahme fixiert. Diese Knöpfe sind in Knopfaufnahmen an den Stützrippen eingelassen, wodurch die Stützrippen in verschiedene Positionen arretiert werden können.

Die Rippenaufnahme sind beispielsweise so an der Rückwand des Gehäuses angebracht, dass sie einen bestimmten Abstand halten, welcher die Stützrippen etwa auf Höhe der Ausgabeöffnung positioniert. Dieser Abstand beträgt beispielsweise etwa 40,5 mm von der Rückwand zum nächsten Punkt der Stützrippen.

Die Stützrippen umfassen beispielsweise Knopfaufnahmen, die ein bevorzugt horizontal ausgerichtetes Langloch aufweisen. Weiterhin umfassen die Knopfaufnahmen beispielsweise drei Vertiefungen, in denen die Knöpfe einrasten können. Die Knöpfe können die Rippenaufnahmen mit den Stützrippen verbinden. Beispielsweise ragt der Knopf durch eine Ausnehmung in der Rippenaufnahme hindurch und weist auf der der Rückseite des Gehäuses zugewandten Seite einen radiale Vorkragung auf. Die Rippenaufnahme umfasst beispielsweise eine ringförmig um die Ausnehmung angeordnete schiefe Ebene. Die radiale Vorkragung streicht beim Drehen des Knopfes über diese schiefe Ebene. Hierdurch kann der Knopf rein- und herausgedreht werden.

Beispielsweise umfasst der Knopf zumindest einen Kopf, einen Führungsabschnitt und die radiale Vorkragung. Der Kopf ist beispielsweise zur manuellen Bedienung des Knopfes ausgestaltet und weist einen Radius auf, der in die Vertiefungen der Knopfaufnahmen einrasten kann. Der Führungsabschnitt ist beispielsweise zur Führung im Langloch der Knopfaufnahmen ausgestaltet.

Die Stützrippen können beispielsweise mittels der Knöpfe in den Knopfaufnahmen in unterschiedlichen Einstellungen zueinander fixiert werden. In einer engsten Einstellung ragen die Stützrippen am weitesten in das Gehäuse hinein und weisen einen minimalen Abstand von beispielsweise etwa 199 mm auf. Dies ermöglicht beispielsweise die Aufnahme von Handtuchstapeln mit einer Breite von etwa 203 mm. Durch Drehung der Knöpfe um beispielsweise 180° können diese aus den Vertiefungen gelöst und somit die Stützrippen verschoben werden, um größere Abstände für breitere Handtuchstapel zu ermöglichen.

In einer mittleren Position ist ein beispielsweise minimaler Abstand von etwa 212 mm zwischen den Stützrippen gegeben, was die Aufnahme von Handtuchstapeln mit einer Breite von etwa 224 mm ermöglicht. In der weitesten Einstellung ist ein beispielhafter Abstand etwa 232 mm gegeben, wodurch Stapel bis zu einer Breite von etwa 244 mm Platz aufgenommen werden können.

Die Stützrippen behalten ihre fixierte Position zu der Rückwand des Gehäuses bei, was dazu beiträgt, ein Kippen des Handtuchstapels zu verhindern, wenn die Wartungsklappe geöffnet wird.

Die den Handtüchern zugewandte Seite der Stützrippen ist beispielhaft mit einer sinusförmigen Wellenform gestaltet. Diese Wellenform weist beispielhaft eine Wellenlänge von etwa 60 mm auf. Beispielsweise umfassen beide Stützrippen etwa elf Wellen. Für die unteren beispielsweise 8 Wellen beträgt die Amplitude etwa 10 mm. Beispielsweise nimmt die Amplitude für die oberen Wellen mit jeder Welle ab. Die Wellentäler sind beispielsweise entlang der Längserstreckung der Stützrippe ausgerichtet, sodass die Spitzen der oberen Wellen weniger hervorstehen im Vergleich zu denen der unteren Wellen. Die gleichbleibende Wellenlänge der unteren Wellen und die größere Wellenlänge der obersten Welle tragen zu einem einheitlichen Erscheinungsbild bei.

Diese beispielhafte Konfiguration ermöglicht es, dass der Mindestabstand zwischen den Rippen kleiner als die Breite des eingelegten Stapels von Handtüchern ist. Die wellenförmige Kontur der Stützrippen sorgt für eine periodische Überlagerung mit den Handtüchern und führt zu einer lokalen Abstützung des Stapels. Dies bewirkt eine Umverteilung des Drucks des Stapelgewichts, verringert den Druck auf die am unteren Ende liegenden Handtücher und verbessert dadurch die Qualität der Entnahme sowie die erforderliche Kraft zum Herausziehen der Handtücher.

Weiterhin wird ein Verfahren zur Anpassung eines Handtuchspenders an eine Weite eines Stapels von Handtüchern vorgeschlagen, welches die Schritte umfasst:
- Bereitstellen eines Rippensystems mit zumindest einer Rippenaufnahme und zumindest einer Stützrippe,
- Verschieben der zumindest einen Stützrippe, so dass diese zumindest teilweise mit dem Stapel im Eingriff steht.

Bevorzugt werden zwei Rippen im Handtuchspender derart zueinander verschoben beziehungsweise an definierten Stellen arretiert, so dass diese von beiden Seiten zumindest teilweise mit dem Stapel im Eingriff stehen. Bevorzugt wird der Stapel mittels der Stützrippen im Handtuchspender zentriert.

In einer Ausgestaltung ist vorgesehen, dass die Rippenaufnahme mittels zumindest zwei Knöpfen unverschiebbar fixiert wird. Bevorzugt werden die Knöpfe mittels einer Drehbewegung in eine erste Position bewegt, in der die Stützrippe beweglich ist. Bevorzugt werden die Knöpfe aus einer Vertiefung einer Knopfaufnahme zumindest teilweise heraus bewegt. Nachdem die Stützrippen in der Soll-Position sind, werden die Knöpfe in die Vertiefung der Knopfaufnahme eingedreht, so dass diese eine weitere Bewegung der Stützrippe zumindest in horizontale Richtung verhindern.

In einer weiteren Ausgestaltung ist vorgesehen, dass die Stützrippe wellenförmig ausgestaltet ist und über ihre Länge wiederkehrend in den Stapel eingreift.

Weiterhin wird eine Verwendung eines Rippensystems vorgeschlagen, wobei das Rippensystem in dem Gehäuse angeordnet ist, wobei das Rippensystem zumindest eine Rippenaufnahme und zumindest eine Stützrippe aufweist, wobei die Stützrippe in horizontaler Richtung verschiebbar an der Rippenaufnahme befestigbar ist, zur Anpassung eines Handtuchspenders an eine Weite eines Stapels von Handtüchern.

Weitere vorteilhafte Ausgestaltungen gehen aus den nachfolgenden Zeichnungen hervor. Die dort dargestellten Weiterbildungen sind jedoch nicht beschränkend auszulegen, vielmehr können die dort beschriebenen Merkmale untereinander und mit den oben beschriebenen Merkmalen zu weiteren Ausgestaltungen kombiniert werden. Des Weiteren sei darauf verwiesen, dass die in der Figurenbeschreibung angegebenen Bezugszeichen den Schutzbereich der vorliegenden Erfindung nicht beschränken, sondern lediglich auf die in den Figuren gezeigten Ausführungsbeispiele verweisen. Gleiche Teile oder Teile mit gleicher Funktion weisen im Folgenden die gleichen Bezugszeichen auf. Es zeigen:
- Fig. 1: eine Seitenansicht des Handtuchspenders
- Fig. 2: eine Schnittansicht des Handtuchspenders entlang der Schnittlinie II-II aus Fig. 1,
- Fig. 3: Details des Handtuchspenders aus Fig. 2 mit Stützrippen in einer ersten Position,
- Fig. 4: Details des Handtuchspenders aus Fig. 2 mit Stützrippen in einer zweiten Positi- on,
- Fig. 5: Details des Handtuchspenders aus Fig. 2 mit Stützrippen in einer dritten Position und
- Fig. 6: eine Stützrippe.

Fig. 1 zeigt eine Seitenansicht eines Handtuchspenders 10 mit einem Gehäuse 20 umfassend eine Vorderseite 22 und eine Rückwand 24. Am unteren Ende 26 des Gehäuses 20 ist eine Ausgabeöffnung 28 angeordnet. Eine Wartungsklappe 23 ist mit einem Scharnier 25 mit der Rückwand 24 verbunden. Mittels des Scharniers 25 kann die Wartungsklappe 23 nach oben verschwenkt werden.

Fig. 2 zeigt eine Schnittansicht des Handtuchspenders 10 entlang der Schnittlinie II-II aus Fig. 1. In dem Gehäuse 20 ist ein Rippensystem 30 angeordnet, das zwei Rippenaufnahmen 30 und 32 umfasst. An den Rippenaufnahmen 30, 32, die in Fig. 3A zu sehen sind, sind jeweils Stützrippen 36 und 38 angeordnet. Die Stützrippe 36 ist an der Rippenaufnahme 30 mittels vier Knöpfen 44, 45, 46 und 47 gehalten. Die Stützrippe 38 ist an der Rippenaufnahme 32 mittels vier Knöpfen 48, 49, 50 und 51 gehalten. Die Knöpfe 44 bis 51 sind in Knopfaufnahmen 52 bis 59 an den Stützrippen 36 und 38 angeordnet.

Fig. 3 ist unterteilt in A, B und C und zeigt die Stützrippen 36, 38 in einer ersten Position. Fig. 3A ist eine Ansicht der Fig. 2 von oben; Fig. 3B ist eine Ansicht der ersten Stützrippe 36 in einer ersten Position und Fig. 3C ist eine Detailansicht C aus Fig. 3B einer ersten Stellung des Knopfes 47 in der Knopfaufnahme 64.

Die Rippenaufnahmen 32 und 34 sind an der Rückwand 24 des Gehäuses 20 angeordnet. Hierdurch wird ein vorteilhafte Abstand 110 der Stützrippen 36 und 38 von der Rückwand 24 geschaffen. Dieser Abstand 110 positioniert die Stützrippen 36 und 38 im Wesentlichen auf der Höhe der Ausgabeöffnung 28. Beispielhaft haben die Stützrippe 36 und 38 einen ersten Abstand 110 von etwa 40,5 mm zur Rückwand 24. In Fig. 3A sieht man beispielhaft an der Stützrippe 38, dass diese plattenförmig ausgestaltet ist und eine ebene Vorderseite 40 und eine ebene Rückseite 42 aufweist.

Wie in Fig. 3C ersichtlich ist der Knopf 47 in der Knopfaufnahme 55 auf eine erste Position eingestellt, die mit S gekennzeichnet ist. Bei dieser Position ragt die Stützrippe 36 am weitesten in den Innenraum des Gehäuses 20 hinein. Der Knopf 47 ist in der ersten Position S in einer Vertiefung 62 eingerastet. Der Knopf 47 ragt durch ein Langloch 66 das die Stützrippe 36 vollständig durchdringt. Die Vertiefungen 62, 63 und 64 sind entlang einer Längserstreckung des Langloches 66 diesem zugeordnet. Insgesamt umfasst die Stützrippe 36 vier Knopfaufnahmen 52, 53, 54 und 55, die entsprechend der in Fig. 3C gezeigten Knopfaufnahme 55 ausgestaltet sind.

Sind beide Stützrippen 36 und 38 derart eingestellt, dass die Knöpfe in der ersten Position S eingerastet sind, weisen diese einen minimalen ersten Abstand 112 von etwa 199 mm auf. Bei diesem Abstand 112 können Stapel von Papierhandtüchern mit einer Breite von etwa 203 mm aufgenommen werden.

Wird der Knopf 47 um etwa 180° gedreht, wird dieser derart aus der Vertiefung 62 herausgeführt, dass er nicht mehr mit der Stützrippe 36 arretiert ist. Wenn auch die Knöpfe 44 bis 46 gelöst sind kann die Stützrippe 36 horizontal bewegt werden, wobei zum Beispiel der noch im Langloch 66 verbleibende Teil des Knopfes 47 die Stützrippe führt.

Fig. 4 ist unterteilt in A, B und C und zeigt die Stützrippen 36, 38 in einer zweiten Position. Fig. 4A ist eine Ansicht der Fig. 2 von oben; Fig. 4B ist eine Ansicht der zweiten Stützrippe 26 in einer zweiten Position und Fig. 4C ist eine Detailansicht C aus Fig. 4B einer zweiten Stellung des Knopfes 47 in der Knopfaufnahme 64.

Fig. 4C kann entnommen werden, dass der Knopf 47 in der zweiten Vertiefung 63, die als Position M markiert ist, eingerastet ist. Die Stützrippe 36 ist beispielsweise aus der ersten Position S in die zweite Position M geführt. Dort wird der Knopf 47 wieder zurück gedreht, so dass dieser in der zweiten Vertiefung 63 einrastet. Sind beide Stützrippen 36 und 38 derart eingestellt, dass die Knöpfe in der zweiten Position M eingerastet sind, weisen diese einen minimalen zweiten Abstand 114 von etwa 212 mm auf. Bei diesem Abstand 114 können Stapel von Papierhandtüchern mit einer Breite von etwa 224 mm aufgenommen werden.

Die Rippenaufnahmen 32 und 34 bleiben in ihrer Position an der Rückwand 24 des Gehäuses 20 unverändert, wodurch der vorteilhafte Abstand 110 der Stützrippen 36 und 38 von der Rückwand 24 beibehalten wird.

Wie in Fig. 4C zu sehen ist, wurde der Knopf 47 in die zweite Vertiefung 63 verschoben und ist nun in der Position M eingerastet. Auch wenn die Stützrippe, die Knöpfe und Knopfaufnahmen in den Figuren identisch sind, sind die Knöpfe in unterschiedlichen Positionen dargestellt. In dieser zweiten Position M ragt die Stützrippe 36 weniger weit in den Innenraum des Gehäuses 20 hinein als in der ersten Position S.

Fig. 5 unterteilt sich in A, B und C und präsentiert die Stützrippen 36, 38 in einer dritten Position. Fig. 5A bietet eine Ansicht von Fig. 2 von oben. Fig. 5B zeigt die Stützrippe 26 in dieser dritten Position. Fig. 5C ist eine Detailansicht C aus Fig. 5B, die die dritte Stellung des Knopfes 47 in der Knopfaufnahme 64 darstellt.

In Fig. 5C wird ersichtlich, dass der Knopf 47 in der dritten Vertiefung 64, welche als Position L gekennzeichnet ist, eingerastet ist. Um die Stützrippe 36 von der zweiten Position M in diese dritte Position L zu überführen, muss der Knopf 47 zunächst gedreht werden, um ihn aus der zweiten Vertiefung 63 zu lösen. Sobald die Knöpfe 44 bis 47 gelöst sind, kann die Stützrippe 36 verschoben werden. Hierbei wird sie durch den im Langloch 66 verbleibenden Teil des Knopfes 47 geführt. Sobald die gewünschte Position erreicht ist, wird der Knopf 47 und die anderen Knöpfe 44, 45, 46 zurückgedreht, sodass diese sicher in der jeweils dritten Vertiefung 64 einrasten.

Wenn beide Stützrippen 36 und 38 so eingestellt sind, dass die Knöpfe 44, 45, 46 und 47 in dieser dritten Position L eingerastet sind, ergibt sich ein minimaler dritter Abstand 116 zwischen diesen von etwa 232 mm. Bei diesem Abstand 116 können Stapel von Papierhandtüchern mit einer Breite von etwa 244 mm problemlos untergebracht werden.

Wie bereits in den vorherigen Fig. 3 und Fig. 4, bleiben die Rippenaufnahmen 32 und 34 in ihrer festgelegten Position an der Rückwand 24 des Gehäuses 20. Dies gewährleistet weiterhin den vorteilhaften Abstand 110 der Stützrippen 36 und 38 von der Rückwand 24 und verhindert ein Kippen des Stapels, wenn die Frontklappe geöffnet wird.

Fig. 6 zeigt die Stützrippe 36 in einer beispielhaften Detailansicht. Die hier nicht gezeigte gegenüberliegende Stützrippe 38 ist im Wesentlichen spiegelsymmetrisch ausgestaltet.

Die Stützrippe 36 weist auf der dem Stapel beziehungsweise dem Gehäuseinnenraum zugewandten Seite eine Wellenform auf. Die Wellenform umfasst eine Sinus-Form. Die Wellenform umfasst eine Wellenlänge von etwa 60 mm und eine erste Amplitude 97 von etwa 10 mm für die unteren acht Wellen 74 bis 81. Die Amplituden 94 bis 96 der oberen drei Wellen 71 bis 73 nimmt nach oben hin ab. So ist die zweite Amplitude 96 kleiner als die erste Amplitude 97, die dritte Amplitude 95 kleiner als die zweite Amplitude 96 und die vierte Amplitude 94 kleiner als die dritte Amplitude 95. Eine Ausrichtung wird für die Wellentäler über die Längserstreckung der Stützrippe 36 beibehalten, das heißt, dass die Wellentäler 82 bis 91 alle eine vertikale Linie 94 tangieren. Hierdurch wird erreicht, dass die äußeren Spitzen 104, 105 und 106 der oberen drei Wellen 71, 72 und 73 weniger hervorstehen im Vergleich zu den unteren acht hervorstehenden Spitzen der Wellen 74 bis 81. Eine Wellenlänge, die der Übersichtlichkeit halber nicht eingezeichnet ist, ist ein Abstand von einem Wellental 82 bis 91 zum Nächsten. Die Wellen 72 bis 81 umfassen etwa die gleiche Wellenlänge. Die Wellenlänge der obersten Welle 71 variiert zu den anderen, insbesondere ist diese größer.

Vorteilhaft kann der Handtuchspender derart eingestellt werden, dass der Mindestabstand zwischen den Rippen ist kleiner ist als die Breite des eingelegten Stapels Handtücher. Die wellenförmige Silhouette der Rippen 36, 38 sorgt dafür, dass es zu einer periodischen Überlagerung zwischen den Rippen 36 und 38 und den Handtüchern kommt. Diese Überlagerung führt zu einer lokalen Abstützung der Handtücher. Dadurch, dass sich dieser Effekt über die Länge des Handtuchstapels wiederholt, wird der Druck des Gewichts der Handtücher umverteilt und an den Handtüchern am unteren Ende 26 des Gehäuses 20 verringert. Dadurch wird die Spendequalität im Vergleich zu nicht einstellbaren und/oder glatten Rippen erhöht und die Kraft, die zum Herausziehen des Tissues erforderlich ist, wird reduziert.

## Patentansprüche

1. Handtuchspender (10) zur Aufnahme und Ausgabe von Handtüchern, umfassend ein Gehäuse (20) und ein Rippensystem (30) , wobei das Rippensystem (30) in dem Gehäuse (20) angeordnet ist, wobei das Rippensystem (30) zumindest eine Rippenaufnahme (32, 34) und zumindest eine Stützrippe (36, 38) aufweist, wobei die Stützrippe (36, 38) in horizontaler Richtung verschiebbar an der Rippenaufnahme (32, 34) befestigbar ist.

2. Handtuchspender (10) gemäß Anspruch 1, **dadurch gekennzeichnet, dass** das Rippensystem (30) zwei gegenüberliegende Stützrippen (36, 38) umfasst.

3. Handtuchspender (10) gemäß einem oder mehreren der vorhergehenden Ansprüche, **dadurch gekennzeichnet, dass** die zumindest eine Stützrippe (36, 38) plattenförmig ausgestaltet ist, wobei diese jeweils eine im Wesentlichen ebene Frontseite (40), die einer Vorderseite (22) des Gehäuses (20) zugewandt ist, und eine im Wesentlichen ebene Rückseite (42), die einer Rückwand (24) des Gehäuses (20) zugewandt ist, umfasst.

4. Handtuchspender (10) gemäß einem oder mehreren der vorhergehenden Ansprüche, **dadurch gekennzeichnet, dass** die zumindest eine Rippenaufnahme (32, 34) zumindest zwei Knöpfe (44 bis 51) umfasst, die die Stützrippe (36, 38) mit der Rippenaufnahme (32, 34) verbindet.

5. Handtuchspender (10) gemäß Anspruch 4, **dadurch gekennzeichnet, dass** mittels des Knopfs (44 bis 51) die Stützrippe (36, 38) mit der Rippenaufnahme (32, 34) unverschiebbar fixierbar ist.

6. Handtuchspender (10) gemäß einem oder mehreren der vorhergehenden Ansprüche 4 bis 5, **dadurch gekennzeichnet, dass** die Stützrippe (36, 38) eine Anzahl von Knopfaufnahmen (52 bis 59) aufweist, die zumindest jeweils ein Langloch (66) aufweisen.

7. Handtuchspender (10) gemäß Anspruch 6, **dadurch gekennzeichnet, dass** die Knopfaufnahmen (52 bis 59) eine Vielzahl von Vertiefungen (62, 63, 64) zur Arretierung des Knopfes (44 bis 51) umfasst.

8. Handtuchspender (10) gemäß einem oder mehreren der vorhergehenden Ansprüche, **dadurch gekennzeichnet, dass** eine Innenseite der zumindest einen Stützrippe (36, 38) zumindest teilweise wellenförmig ausgestaltet ist.

9. Handtuchspender (10) gemäß Anspruch 8, **dadurch gekennzeichnet, dass** alle Wellenminima (82 bis 92) von Wellen (70 bis 81) im Wesentlichen eine vertikale Linie (94) tangieren.

10. Handtuchspender (10) gemäß einem oder mehreren der Ansprüche 8 bis 9, **dadurch gekennzeichnet, dass** eine Amplitude (95, 96, 97) von Wellen (79, 80, 81) an einem oberen Ende (100) der Stützrippe (36, 73) kleiner ist als eine Amplitude (98) von Wellen (70 bis 78) am unteren Ende (102).

11. Verfahren zur Anpassung eines Handtuchspenders (10) an eine Weite eines Stapels von Handtüchern umfassend die Schritte:
- Bereitstellen eines Rippensystems (30) mit zumindest einer Rippenaufnahme (32, 34) und zumindest einer Stützrippe (36, 38),
- Verschieben der zumindest einen Stützrippe (36, 38), so dass diese zumindest teilweise mit dem Stapel im Eingriff steht.

12. Verfahren nach Anspruch 11, **dadurch gekennzeichnet, dass** die Rippenaufnahme (32, 34) mittels zumindest zwei Knöpfen (44 bis 51) unverschiebbar fixiert wird.

13. Verfahren nach einem oder mehreren der Ansprüche 11 bis 12, **dadurch gekennzeichnet, dass** die Stützrippe (36, 38) wellenförmig ausgestaltet ist und über ihre Länge wiederkehrend in den Stapel eingreift.

14. Verwendung eines Rippensystems (30), wobei das Rippensystem (30) in dem Gehäuse (20) angeordnet ist, wobei das Rippensystem (30) zumindest eine Rippenaufnahme (32, 34) und zumindest eine Stützrippe (36, 38) aufweist, wobei die Stützrippe (36, 38) in horizontaler Richtung verschiebbar an der Rippenaufnahme (32, 34) befestigbar ist, zur Anpassung eines Handtuchspenders (10) an eine Weite eines Stapels von Handtüchern.
